# FASCICULE DE BREVET EUROPEEN

(11) **EP 0 662 599 B1**
(45) Date de publication et mention de la délivrance du brevet: **11.08.1999**
(21) Numéro de dépôt: 95400020.4
(22) Date de dépôt: 05.01.1995
(51) Int. Cl.: F41F 3/08, F41F 3/042, F41F 3/055

(54) **Conteneur pour le lancement d'une torpille légère à partir d'un bâtiment de surface**
Behälter für das Ausstossen eines leichten Überwasser-Torpedos
Container for the surface launching of a light torpedo

(30) Priorité: 10.01.1994 FR 9400160
(43) Date de publication de la demande: 12.07.1995
(73) Titulaire: ETAT FRANCAIS Représenté par le Délégué Général pour l'Armement, 75007 Paris 7ème (FR)
(72) Inventeur: Vire, René, F-83400 Hyeres (FR)

(56) Documents cités:
- FR-A- 1 590 790
- FR-A- 2 301 802
- US-A- 4 091 710

## Description

La présente invention concerne le lancement des armes du type torpille légère à partir d'un bâtiment de surface, et en particulier un conteneur destiné à stocker l'arme à lancer jusqu'à son aire de lancement.

Les armes du type torpille légère sont généralement lancées à partir de bâtiments de surface à l'aide de tubes de lancement horizontaux ou de catapultes. Ces moyens de lancement sont disposés sur le pont du bateau où ils sont généralement groupés par deux ou trois. Ils sont donc soumis à l'exposition directe au milieu marin et aux intempéries, aux risques dus aux éclats lors d'un combat naval, et en outre ils nécessitent d'être calorifugés pour assurer la protection des organes de l'arme.

Les torpilles légères sont stockées dans des conteneurs. Lors du lancement de l'arme, il faut donc sortir l'arme du conteneur, la conditionner en vue du lancement, mettre en place le moyen de lancement etc. Pendant toutes ces manutentions, malheureusement, l'arme n'est pas protégée et se trouve même fragilisée. Ceci met en cause la sécurité même du bâtiment.

Enfin, la mise en oeuvre du lancement s'effectue en utilisant des bouteilles d'air comprimé. Pour un lancement par tube, les bouteilles d'air comprimé sont placées dans la porte de culasse; l'ouverture brutale d'une soupape crée une surpression à l'arrière de l'arme qui est alors propulsée vers l'avant du tube et éjectée à l'extérieur du bateau. Pour un lancement par catapulte, les bouteilles à air comprimé fournissent l'énergie à un vérin qui propulse l'arme pour l'éjecter du bateau.

L'arme du type torpille légère comporte des piles servant à l'alimentation des moyens de propulsion et dont l'amorçage se fait par entrée d'eau au moment du départ de l'arme. Généralement, une sécurité isole le boîtier d'armement de la charge et est effacée au moment du départ de l'arme. En outre, la torpille comporte une prise de téléréglage reliée à l'ordinateur de commande pour la programmation de l'engin, et qui doit être retirée le plus tard possible au moment du lancement. On connaît un dispositif assurant la déconnexion de la prise de téléréglage par la séparation de l'arme de son conteneur, et qui est décrit dans le brevet français 2301802 en accord avec le préambule de la revendication 1. Ces dispositifs d'amorçage et moyens de sécurité doivent donc être mis en place au moment du positionnement de la torpille sur son banc de lancement avec tous les inconvénients inhérents à leur manipulation.

C'est pourquoi le but principal de l'invention est de fournir un conteneur d'une arme du type torpille légère évitant au maximum toute manipulation de l'arme.

Un autre but de l'invention est de fournir un conteneur du type ci-dessus destiné a être amené sur le banc de lancement avec l'arme maintenue en position de stockage.

Encore un autre but de l'invention est de fournir un conteneur du type ci-dessus disposant des dispositifs de sécurité nécessaires au lancement de l'arme, évitant ainsi une manipulation de l'arme au moment de son lancement.

Par conséquent, l'objet de l'invention est un conteneur destiné à contenir une arme du type torpille légère à lancer à partir d'un bâtiment de surface, ladite arme comportant un moyen d'amorçage des piles d'alimentation en énergie pour sa propulsion, un moyen d'extraction de la sécurité d'armement au moment du lancement et une prise de téléréglage pour fournir la programmation des commandes de l'arme à partir d'un ordinateur de commande, [ladite prise de téléréglage étant solidaire dudit conteneur et sa déconnexion ayant lieu automatiquement au moment du lancement de l'arme par séparation de cette dernière et dudit conteneur]. Ces divers moyens sont solidaires du conteneur qui est amené sur le banc de lancement avec l'arme maintenue dans le conteneur en position de stockage. L'activation du moyen d'amorçage des piles et du moyen a lieu automatiquement par la séparation de l'arme de son conteneur.

Les buts, objets et caractéristiques de l'invention apparaîtront plus clairement à la lecture de la description réalisée conjointement aux dessins dans lesquels :
la figure 1 est une représentation simplifiée du conteneur et de la torpille qu'il contient, laissant apparaître l'épingle d'entrée d'eau, l'épingle du boîtier d'armement et la prise de téléréglage,
la figure 2 est une vue en coupe du dispositif d'immobilisation longitudinale de la torpille et montrant la sphère terminale retenue par des pinces
la figure 3 est une représentation simplifiée de l'épingle utilisée pour l'entrée d'eau ou la sécurité du boîtier d'armement de la torpille et,
les figures 4a et 4b représentent le dispositif permettant à la prise de téléréglage d'être arrachée lors du lancement de la torpille.

Comme il a déjà été mentionné, le but de l'invention est d'éviter les manipulations de la torpille lorsque celle-ci est installée sur sa position de tir. Le conteneur selon l'invention permet d'atteindre ce but puisqu'il est amené lui-même avec la torpille qu'il contient, sur le banc de lancement.

Le conteneur 10 de préférence cylindrique a été montré sur la figure 1 sans sa partie supérieure pour laisser apparaître la torpille 12 qu'il contient. La torpille 12 est immobilisée dans le conteneur par des glissières (non montrées) pour l'immobilisation transversale, et par une sphère terminale 14 pour l'immobilisation longitudinale et dont l'explication sera donnée ci-après.

La torpille comporte de l'avant vers l'arrière,
a) une sécurité 16 qui isole le boîtier d'armement de la charge et qui sera effacée au moment du départ de la torpille. Cette sécurité est également maintenue par une épingle. Une telle sécurité pourrait être constituée par une capsule arrachable, mais le dispositif selon la présente invention peut également être utilisé pour arracher cette capsule avec la même efficacité.
b) une entrée d'eau 18 destinée à l'amorçage de la pile qui délivrera l'énergie nécessaire à la propulsion de l'arme. Cette entrée d'eau 18 est fermée par une pièce maintenue par une épingle qui doit être arrachée au moment du lancement
c) une prise de téléréglage 20 destinée à la programmation de la torpille et qui doit être retirée le plus tard possible au moment du lancement.
d) L'empennage 22 et les moyens de propulsion 24 de la torpille, et
e) la sphère 14 d'immobilisation longitudinale.

Jusqu'au lancement de la torpille, celle-ci est maintenue dans son conteneur par des glissières au nombre de 4, comportant entre elles des espacements destinés au passage des ailerons de la torpille.

Les glissières, classiques, servent donc au stockage de la torpille dans son conteneur en même temps qu'au glissement de la torpille vers l'avant et à son guidage lors du lancement. En outre, la glissière supérieure comporte des réservations pour l'épingle d'entrée d'eau 16, l'épingle de sécurité du boîtier d'armement 18, et la prise de téléréglage 20.

Une fois que le conteneur a été positionné et fixé sur son banc de lancement, les fermetures avant et arrière sont retirées. Puis un module de lancement ou dispositif de chasse est fixé à l'arrière du conteneur. Bien que n'entrant pas dans l'objet de l'invention, il est bon de préciser que ce module de lancement comprend un réservoir de gaz comprimé et une soupape de lancement.

La torpille est immobilisée longitudinalement grâce à sa sphère terminale 14 maintenue par le dispositif représenté sur la figure 2. Ce dispositif comporte deux pinces 30 et 32 qui sont maintenues en place et immobilisent la torpille par l'intermédiaire de la sphère 14, grâce à des verrous d'immobilisation des pinces 34 et 36 fixés à la plaque support arrière 38.

Au moment choisi pour le lancement , la soupape est ouverte au moyen de boulons explosifs. Cette ouverture brutale libère le gaz comprimé en même temps qu'elle fait sauter les deux verrous d'immobilisation des pinces 34 et 36, ce qui permet aux deux pinces 30 et 32 de s'ouvrir et libérer ainsi la sphère 14. Grâce à la force exercée par le gaz sous pression, la torpille est poussée vers l'avant et acquiert une vitesse lui permettant de toucher l'eau selon une bonne inclinaison.

Comme on va le voir, lorsque la torpille commence son mouvement vers l'avant, l'épingle de fermeture d'entrée d'eau, l'épingle de sécurité du boîtier d'armement et la prise de téléréglage sont libérées.

En référence à la figure 3, le dispositif d'entrée d'eau pour l'amorçage des piles comporte généralement un levier d'entrée d'eau 40 qui a tendance à s'effacer dans une chambre prévue à cet effet sous l'action d'un ressort 42. Mais le levier est en fait maintenu en place, donc empêchant toute entrée d'eau, par l'épingle 44 (en forme de goupille) traversant le levier 40 dans un logement situé au-dessus de la paroi de la torpille 46. L'anneau de l'épingle 44 est placée dans un mousqueton 48 solidaire d'un ressort à lame 50. Le ressort à lame 50 est fixé rigidement à la paroi de la glissière supérieure de telle sorte, dans la position de repos représentée sur la figure 3, le ressort soit sous tension.

Lorsque la torpille amorce son mouvement vers l'avant, c'est à dire vers la partie gauche de la figure 3, l'épingle 44 retenue par le mousqueton 48 est arrachée de son logement dans le levier 40. A cet instant, le ressort 42 projette le levier 40 à l'intérieur de la chambre prévue à cet effet, et l'entrée d'eau est libérée ce qui permettra l'amorçage des piles au moment où la torpille pénétrera dans l'eau de mer. Au moment où l'épingle est arrachée de son logement, le ressort à lame 50 se détend et entraîne l'épingle latéralement dans un logement de la glissière prévue à cet effet, de manière à ce que l'épingle ne se trouve pas sur la trajectoire de l'empennage de la torpille.

La sécurité destinée à isoler le boîtier d'armement (16 sur la figure 1) jusqu'au lancement de la torpille, est construite de façon identique au dispositif d'amorçage des piles. Par conséquent, l'arrachement et l'escamotage de l'épingle du boîtier d'armement qui ont lieu de façon concomitante avec l'arrachement et l'escamotage de l'épingle du dispositif d'amorçage des piles, ne seront pas décrits de nouveau.

La prise de téléréglage 60 montrée sur la figure 4a, se trouve dans une fourchette 62 illustrée sur la figure 4b (qui est une vue de dessus de l'ensemble alors que la figure 4a en est la vue en élévation), lorsque la torpille est en instance de lancement et reçoit des commandes en provenance d'un ordinateur de commande. Comme on le voit sur la figure 4a, la fourchette 62 est dotée d'un plan incliné qui soulève la prise quand la torpille commence son mouvement vers l'avant au moment de l'ouverture de la soupape de lancement comme il a été expliqué précédemment. Après 30 mm de course, la prise 60 est arrachée, et la tige 64 actionnée également par l'ouverture de la soupape, appuie sur le levier interne glissière 66 et le propulse en rotation. Le levier 66 entraîne en rotation le levier interne tube 68 et évacue sur le côté l'attelage fourchette 62-prise 60, ce qui dégage le passage où passe la dérive de la torpille.

Pour que la torpille, après avoir été lancée du bateau, puisse s'engager dans l'eau avec un angle suffisant évitant tout ricochet, on peut lui adjoindre un parachute. Dans ce cas, l'ouverture du parachute est connectée à un filin enroulé sur un tambour fixé au conteneur. La longueur du filin est supérieure à la longueur du conteneur pour permettre la mise en service du parachute après franchissement d'une zone de sécurité adaptée au bateau. Le tambour est logé dans une glissière se trouvant à la partie arrière du conteneur. Au moment du lancement, le câble se dévide et après un parcours de la torpille correspondant à la longueur du filin, la traction exercée par le filin arrache la sécurité d'ouverture du parachute qui peut alors s'ouvrir.

En résumé, la présente invention permet donc, grâce à l'utilisation d'un conteneur servant à la fois au stockage de la torpille et à son lancement, d'obtenir un certain nombre d'avantages tels que:
a) la torpille est protégée pendant toute la durée de la manutention,
b) le conteneur peut être utilisé aussi bien en extérieur qu'en intérieur,
c) le module de lancement peut être léger et amovible, et
d) la conception extérieure du conteneur est réalisée en fonction de la manutention et de la fixation sur les postes de combat.

## Revendications

1. Conteneur (10) destiné à contenir une arme (12) du type torpille légère à lancer à partir d'un bâtiment de surface, ladite arme comprenant un moyen (18) d'amorçage des piles d'alimentation en énergie de l'arme, un moyen (16) d'extraction de la sécurité d'armement au moment du lancement de l'arme et une prise de téléréglage (20) pour fournir la programmation des commandes de l'arme avant son lancement, ladite prise de téléréglage étant solidaire dudit conteneur et sa déconnexion ayant lieu automatiquement au moment du lancement de l'arme par séparation de cette dernière et dudit conteneur
ledit conteneur étant caractérisé en ce que ledit moyen d'amorçage des piles, ledit moyen d'extraction de la sécurité d'armement sont solidaires dudit conteneur qui est amené sur la position de lancement avec l'arme étant maintenue en position de stockage, et en ce que l'activation dudit moyen d'amorçage des piles et dudit moyen d'extraction de la sécurité d'armement a lieu automatiquement au moment du lancement de l'arme par séparation de cette dernière et dudit conteneur.

2. Conteneur selon la revendication 1, dans lequel ledit moyen (18) d'amorçage des piles et ledit moyen (16) d'extraction de la sécurité d'armement comprennent chacun une épingle (44) empêchant l'activation dudit moyen lorsque le conteneur (10) est en position de stockage, le lancement de l'arme et sa séparation du conteneur provoquant l'arrachement de ladite épingle et l'activation résultante dudit moyen d'amorçage des piles ou dudit moyen d'extraction de la sécurité d'armement.

3. Conteneur selon la revendication 2, dans lequel ladite épingle (44) est reliée à un ressort à lame (50) fixé audit conteneur et en position tendue lorsque le conteneur est en position de stockage, l'arrachement de ladite épingle provoquant la détente dudit ressort à lame et l'escamotage de ladite épingle dans un logement du conteneur prévu à cet effet, de façon à ce que ladite épingle ne se trouve pas sur le trajet de la dérive de l'arme lors de son lancement à partir du conteneur.

4. Conteneur selon la revendication 1, 2 ou 3, dans lequel ladite prise de téléréglage (60) se trouve dans une fourchette (62) dotée d'un plan incliné permettant le soulèvement de ladite prise et sa déconnexion au moment du lancement de l'arme à partir du conteneur (10).

5. Conteneur selon la revendication 4, dans lequel ladite fourchette (62) est reliée à un levier (66) actionné par un élément poussoir (64) mis en mouvement lors du lancement de l'arme, de façon à évacuer latéralement ladite fourchette et ladite prise et dégager ainsi le passage de la dérive de l'arme.

6. Conteneur selon l'une des revendications précédentes caractérisé en ce qu'un module de lancement comprenant un réservoir à gaz comprimé et une soupape de lancement est fixé à l'arrière dudit conteneur avant le lancement, l'ouverture de la soupape provoquant la libération du gaz sous pression et le lancement de l'arme hors du conteneur.

7. Conteneur selon la revendication 6, dans lequel l'arme (12) à lancer est munie à l'arrière d'une sphère (14) bloquée par deux mâchoires de façon à assurer l'immobilisation longitudinale de l'arme, les deux mâchoires étant desserrées et ladite sphère étant dégagée au moment de l'ouverture de ladite soupape de lancement.

8. Conteneur selon l'une quelconque des revendications précédentes caractérisé en ce que l'arme à lancer est munie d'un parachute destiné à assurer un meilleur angle de contact de l'arme avec l'eau, l'ouverture dudit parachute étant connectée à un filin enroulé sur un tambour fixé audit conteneur, de telle sorte que l'ouverture dudit parachute se produise qu'après que l'arme a parcouru une distance déterminée après son lancement à partir du conteneur.

## Patentansprüche

1. Behälter (10) zur Lagerung einer Waffe (12) vom Typ Leichttorpedo, die von einem Überwasserschiff abgeschossen werden soll, wobei diese Waffe mit einer Zündvorrichtung (18) für die Energieversorgungsbatterien, einer Vorrichtung (16) zum Entsichern der Waffe bei ihrem Abschuß sowie mit einem Fernsteuerungsanschluß (20) zum Übertragen der Programmierung der Waffensteuerung vor ihrem Abschuß ausgestattet ist, dieser Fernsteuerungsanschluß mit dem besagten Behälter fest verbunden ist und das Ablösen automatisch bei Abschuß der Waffe durch deren Trennung vom besagten Behälters erfolgt,
der besagte Behälter ist dadurch gekennzeichnet, daß die besagte Zündvorrichtung für die Batterien und die besagte Waffenentsicherungsvorrichtung fest mit dem Behälter verbunden sind, daß der Behälter mit der in ihm lagernden Waffe in die Abschußposition gebracht wird, und daß die Aktivierung der besagten Zündvorrichtung für die Batterien und der besagten Waffenentsicherungsvorrichtung automatisch bei Abschuß der Waffe durch deren Trennung vom besagten Behälter erfolgt.

2. Behälter gemäß Patentanspruch 1, in welchem die besagte Zündvorrichtung (18) für die Batterien und die besagte Waffenentsicherungsvorrichtung (16) jeweils einen Haltestift (44) enthalten, welcher die Aktivierung der besagten Vorrichtung verhindert, wenn sich der Behälter (10) in Lagerungsposition befindet, wobei der Abschuß der Waffe und deren Trennung vom Behälter das Herausreißen des besagten Haltestifts sowie die sich daraus ergebende Aktivierung der besagten Zündvorrichtung der Batterien oder der besagten Waffenentsicherungsvorrichtung verursacht.

3. Behälter gemäß Patentanspruch 2, in welchem der besagte Haltestift (44) mit einer Blattfeder (50) verbunden ist, welche am besagten Behälter befestigt und gespannt ist, wenn sich der Behälter in Lagerungspositionbefindet, wobei das Herausreißen des besagten Haltestiftes das Entspannen der besagten Blattfeder und das Einziehen des besagten Haltestifts in eine hierfür im Behälter vorgesehene Aufnahme verursacht, so daß der besagte Haltestift sich nicht im Verlauf der Waffenderivation befindet, wenn diese vom Behälter aus abgeschossen wird.

4. Behälter gemäß Patentanspruch 1, 2 oder 3, in welchem der besagte Fernsteuerungsanschluß (60) sich in einer mit einer Neigungsebene versehenen Gabel (62) befindet, wodurch das Anheben des besagten Anschlusses und dessen Ablösen bei Abschuß der Waffe vom Behälter (10) aus ermöglicht wird.

5. Behälter gemäß Patentanspruch 4, in welchem die besagte Gabel (62) mit einem Hebel (66) verbunden ist, welcher von einem Stößel (64) betätigt wird, welcher bei Abschuß der Waffe bewegt wird, so daß die besagte Gabel und der besagte Anschluß seitlich ausgestoßen werden, um somit den Derivationsverlauf der Waffe freizugeben.

6. Behälter gemäß einem der vorstehenden Patentansprüche, dadurch gekennzeichnet, daß vor dem Abschuß ein Abschußmodul, welches einen Druckgasspeicher und ein Abschupventil enthält, am hinteren Teil des besagten Behälters befestigt wird, wobei das Öffnen des Ventils das Druckgas freigibt und den Abschuß der Waffe aus dem Behälter bewirkt.

7. Behälter gemäß Patentanspruch 6, in welchem die abzuschießende Waffe (12) hinten mit einer von zwei Zangen festgehaltenen Kugel (14) versehen ist, um so die Waffe in der Längsrichtung zu blockieren, wobei die beiden Zangen bei Öffnen des besagten Abschußventils gelöst werden und die Kugel freigegeben wird.

8. Behälter gemäß irgendeinem der vorstehenden Patentansprüche, dadurch gekennzeichnet, daß die abzuschießende Waffe mit einem Fallschirm ausgestattet ist, um so einen günstigeren Kontaktwinkel der Waffe mit dem Wasser zu gewährleisten, wobei das Öffnen des besagten Fallschirms mit einem auf einer am besagten Behälter befestigten Trommel gewickeltem Seil verbunden ist, so daß das Öffnen des besagten Fallschirms erst erfolgt, nachdem die Waffe nach ihrem Abschuß aus dem Behälter eine bestimmte Strecke zurückgelegt hat.

## Claims

1. A container (10) intended for containing a lightweight torpedo type weapon (12) to be launched from a surface craft, said weapon comprising a activation means (18) of the batteries supplying energy to the weapon, means (16) of extraction of the activation safety device when launching the weapon and a remote control connection (20) to supply the programming of the weapon commands before et is launched, said remote control connection being interdependent with said container and its disconnection being automatic at the moment the weapon is launched by separating the latter from said container,
said container being characterised in that said activation means of the batteries, said means of extraction of the activation safety device and said remote control connection are interdependent with said container which is brought to the launching position, the weapon being held in storage position, and in that the activation of said activation means of the batteries and of said means of extraction of the activation safety device are automatic at the moment the weapon is launched by separating the latter from said container.

2. A container according to claim 1, wherein said activation means (18) of the batteries and said extraction means (16) of the activation safety device each comprise a pin (44) preventing the activation of said means when container (40) is in storage position, the launching of the weapon and its separation from the container causing said pin to be drawn out and the resulting activation of said activation means of the batteries or of said means of extraction of the activation safety device.

3. A container according to claim 2, wherein said pin (44) is connected to a leaf spring (50) fixed to said container and in tense position when the container is in storage position, the drawing out of said pin causing the release of said leaf spring and the retraction of said pin in a provided housing of the container, so that said pin is not on the trajectory of the weapon drift when it is launched from the container.

4. A container according to claim 1, 2, or 3 wherein which said remote control connection (60) is located in a fork (62) fitted with an inclined plane making it possible to lift said connection and its disconnection when the weapon is launched from container.

5. A container according to claim 4, wherein which said fork (62) is connected to a lever (66) actuated by a thrusting element (64) moved when the weapon is launched, so as to discharge said fork and said connection laterally and therefore clear the passage of the weapon drift.

6. A container according to one of the previous claims wherein a launching module comprising a compressed air chamber and a launching valve is fixed on the rear of the container before the launching operation, the valve opening causing the evacuation of the gas and the launching of the weapon outside the container.

7. A container according to claim 6, wherein the weapon (12) to be launched is fitted on its rear part with a sphere (14) blocked by two jaws in order to ensure the longitudinal immobilisation of the weapon, both jaws being loosened and said sphere being released when said launching valves opens.

8. A container according to any of the previous claims wherein the weapon to be launched is fitted with a parachute intended to ensure that the weapon enters the water at a better angle, the opening of said parachute being connected to a cable wound on a drum fixed to said container, so that the opening of said parachute occurs after the weapon has travelled a given distance after being launched from the container.
